# EUROPÄISCHE PATENTSCHRIFT

(11) **EP 2 555 888 B1**
(45) Veröffentlichungstag und Bekanntmachung des Hinweises auf die Patenterteilung: **04.06.2014**
(21) Anmeldenummer: 11711525.3
(22) Anmeldetag: 28.03.2011
(51) Int. Cl.: B21J 7/14, B21J 7/46

(54) **WERKZEUGEINHEIT EINER RUNDKNETMASCHINE**
TOOL UNIT OF A ROTARY KNEADING MACHINE
UNITÉ OUTIL D'UNE MACHINE DE PÉTRISSAGE ROTATIF

(30) Priorität: 09.04.2010 DE 102010014602
(43) Veröffentlichungstag der Anmeldung: 13.02.2013
(73) Patentinhaber: Felss GmbH, 75203 Königsbach-Stein (DE)
(72) Erfinder: HORK, Martin, 41472 Neuss (DE); EBERLE, Werner, 75057 Kürnbach (DE); BRÄUNING, Michael, 75245 Neulingen (DE); KIENHÖFER, Christine, 75223 Niefern (DE)
(74) Vertreter: Kohler Schmid Möbus
(86) Internationale Anmeldenummer: PCT/EP2011/054697
(87) Internationale Veröffentlichungsnummer: WO 2011/124487

(56) Entgegenhaltungen:
- EP-A1- 0 476 350
- DE-A1- 19 955 321
- JP-A- 59 178 146

## Beschreibung

Die Erfindung betrifft eine Werkzeugeinheit einer Rundknetmaschine zum Umformen vorzugsweise stangen- oder rohrförmiger Werkstücke, mit einer Mehrzahl von um eine Arbeitsachse angeordneten Umformwerkzeugen, die mittels eines Werkzeugantriebs radial zur Arbeitsachse mit einer Hubbewegung antreibbar sind und mit Einstellmitteln, mittels derer Hublagen der Umformwerkzeuge derart einstellbar sind, dass die Umformwerkzeuge in einem geschlossenen Zustand der Umformwerkzeuge mit einem von den eingestellten Hublagen abhängigen Schließdruck aneinander anliegen.

Derartige Werkzeugeinheiten werden in der Praxis seit Langem zum Umformen von stab- bzw. rohrförmigen Werkstücken verwendet, bei dem in der Regel ein definierter Werkstücklängsabschnitt in seinem Querschnitt reduziert wird.

Zu diesem Zweck weisen die Werkzeugeinheiten grundsätzlich zumindest zwei Umformwerkzeuge auf, die den zu bearbeitenden

Werkstücklängsabschnitt ganz oder teilweise umschließen können und die zur Umformung des Werkstücks mit einer hochfrequenten, oszillierenden, Bewegung gleichzeitig gegeneinander radial auf den Werkstücklängsabschnitt zu bewegt werden und dabei auf diesen hohe radiale Druckkräfte ausüben. Während des Umformprozesses wird zusätzlich eine Umlaufrelativbewegung zwischen dem Werkstück und den Umformknetwerkzeugen erzeugt, so dass der Werkstücklängsabschnitt gleichmäßig über seinen gesamtem Umfang hinweg von den Umformknetwerkzeugen druckbeaufschlagt wird.

Bei dem Rundkneten wird im Wesentlichen zwischen einem sogenannten Vorschub- und einem Einstechrundknetverfahren unterschieden, wobei das zur Anwendung kommende Knetverfahren durch die zu fertigende Werkstückgeometrie bestimmt wird.

Das Vorschubverfahren zeichnet sich diesbezüglich durch konstant eingestellte Hublagen der Umformwerkzeuge, d.h. bezüglich der Arbeitsachse der Werkzeugeinheiten während der Bearbeitung gleichbleibende radiale Hubendlagen der Umformwerkzeuge aus.

Beim Einstechrundkneten werden demgegenüber die Hublagen der Umformwerkzeuge durch ein gesteuertes, dem eigentlichen radialen Oszillieren der Umformwerkzeuge überlagertes, radiales Öffnen bzw. Schließen der Werkzeuge, verändert.

Das Ergebnis des Umformprozesses hängt grundsätzlich in entscheidender Weise von korrekt eingestellten Hublagen der Umformwerkzeuge ab. Beim (NC-gesteuerten) Einstechrundkneten werden beispielsweise diejenigen Hublagen der Umformwerkzeuge, bei denen die Umformwerkzeuge in einem geschlossenen Zustand der Umformwerkzeuge, dem sogenannten Schließpunkt, mit einem von den eingestellten Hublagen abhängigen Schließdruck aneinander anliegen, als Referenzwert für die Steuerung der Werkstückumformprozesse verwendet.

In der Praxis werden dabei zur Einstellung des Schließpunkts die Hublagen der Umformwerkzeuge bei gleichzeitigem manuellem Antreiben der Umformwerkzeuge schrittweise in Richtung auf die Arbeitsachse der Werkzeugeinheit (sog. Tipp-Betrieb) verstellt, bis die Hublagen der Umformwerkzeuge derart eingestellt sind, dass ein Bediener aufgrund des für das manuelle Antreiben der Umformwerkzeuge erforderlichen Kraftaufwands annimmt, dass ein korrekter, d.h. ein für einen nachfolgenden Werkstückumformungsprozess gewünschter, Schließpunkt eingestellt sei.

Diese Vorgehensweise birgt das Risiko der Einstellung des Schließpunkts mit einem zu hohen Schließdruck, so dass es im Betrieb der Werkzeugeinheit gegebenenfalls zu Beschädigungen der Werkzeugmaschine kommen kann.

Eine Werkzeugeinheit einer Rundknetmaschine sowie ein Verfahren zum Einstellen einer derartigen Werkzeugeinheit, im Falle derer der sich bei den eingestellten Hublagen der Umformwerkzeuge ergebende Schließdruck überprüft werden kann, sind bekannt aus DE 199 55 321 A1. Diese Druckschrift offenbart eine Rundknetmaschine mit einer Hämmerwelle, an welcher mehrere Bearbeitungswerkzeuge in radialer Richtung einer Durchlaufachse eines zu bearbeitenden Werkstücks beweglich geführt sind. Zur Werkstückbearbeitung werden die Bearbeitungswerkzeuge an ihrer von dem Werkstück abliegenden Seite intermittierend durch Stößel beaufschlagt. Zum Antrieb der Stößel sind innerhalb eines Außenrings umlaufende Rollen vorgesehen, die sich über die Köpfe der Stößel hinweg bewegen und dabei die Stößel in Richtung auf das zu bearbeitende Werkstück antreiben. Zwischen jedem der Stößel und dem diesem zugeordneten Bearbeitungswerkzeug ist eine Kolben-Zylinder-Anordnung mit einem Kompressionsraum vorgesehen, dessen Innendruck gemessen wird.

Ausgehend von dem Stand der Technik gemäß DE 199 55 321 A1 hat sich die vorliegende Erfindung zum Ziel gesetzt, eine Messung des Schließdrucks an Werkzeugeinheiten der eingangs genannten Art mit konstruktiv besonders einfachen Mitteln zu ermöglichen.

Vorrichtungsbezogen wird diese Aufgabe durch die Werkzeugeinheit nach Anspruch 1, verfahrensbezogen durch das Verfahren nach Anspruch 11 gelöst.

Nach der Erfindung ist bei der eingangs genannten Werkzeugeinheit eine Messeinrichtung zum Messen eines Parameters vorgesehen, mittels dessen ein Antriebsdrehmoment zum Antrieb der Umformwerkzeuge bestimmbar ist. Dies ermöglicht einerseits einen konstruktiv besonders einfachen Aufbau der Messeinrichtung, da keine Mehrzahl von den jeweiligen Umformwerkzeugen jeweils zugeordneten Messaufnehmern erforderlich ist. Zudem erlaubt die Bestimmung des Antriebsdrehmoments eine zuverlässige (über die Umformwerkzeuge summierte) Überprüfung des Schließdrucks der Umformwerkzeuge, da dieser aus dem in die Umformwerkzeuge eingeleiteten Antriebsdrehmoment des Werkzeugantriebs resultiert und zu diesem proportional ist. Darüber hinaus können durch die Bestimmung des Antriebsdrehmoments insbesondere auch Überlastungen des Antriebsstrangs verhindert werden.

Generell können mittels einer Messeinrichtung zur Überprüfung des Schließdrucks von Umformwerkzeugen die Hublagen der Umformwerkzeuge der Werkzeugeinheit auf einfache und reproduzierbare Weise so eingestellt werden, dass ein definierter Schließ-druck im Schließpunkt der Umformwerkzeuge gegeben bzw. eingehalten ist. Dadurch ist das Risiko einer Überbelastung der Komponenten der Werkzeugeinheit und somit deren Beschädigung minimiert. Zudem wird die Einstellung der Werkzeugeinheit erleichtert und kann auch von einem weniger erfahrenen Bediener vorgenommen werden. Darüber hinaus können aufgrund der objektivierten und reproduzierbaren Einstellung des Schließpunkts geringere Toleranzschwankungen der Umformprodukte realisiert werden, was insbesondere bei der Fertigung hochpräziser Bauteile mit engen Toleranzen von Vorteil ist.

Vorteilhafte Ausführungsarten der Erfindung nach Anspruch 1 ergeben sich aus den Merkmalen der abhängigen Ansprüche 2 bis 10 und eine vorteilhafte Ausführungsart der Erfindung nach Anspruch 11 ergibt sich aus den Merkmalen des abhängigen Anspruchs 12.

Eine besonders bevorzugte Weiterbildung der Erfindung zeichnet sich dadurch aus, dass eine Steuereinheit zur Schließdruckkontrolle vorgesehen ist, wobei der gemessene Parameter zur Überprüfung des Schließdrucks durch die Steuereinheit, insbesondere in Bezug auf eine Sollbereichs- oder Sollwertvorgabe, verarbeitbar ist.

Der damit verbundene Vorteil besteht im Wesentlichen darin, dass das Einstellen der Werkzeugeinheit erleichtert wird. So können Messwerte der Messeinrichtung im einfachsten Fall derart bereitgestellt werden, dass diese beispielsweise von einer Anzeigeeinheit dem Bediener zugänglich gemacht werden können. In diesem Fall ist weiterhin eine Überprüfung des Schließdrucks durch den Benutzer, beispielsweise anhand entsprechender Tabellen, anhand derer der Bediener dem Messwert einen entsprechenden Schließdruck zuzuordnen vermag, erforderlich. Im vorteilhaften Falle der Bezugnahme auf eine Sollbereichs- oder Sollwertvorgabe können von der Steuereinheit auf einer Auswertung der Messwerte des Parameters beruhende Informationen zur Verfügung gestellt werden. Diese können beispielsweise über eine zu niedrige, eine korrekte oder auch eine zu hohe Schließdruckeinstellung informieren und dem Bediener über eine akustische oder optische Anzeige zugänglich gemacht werden. Dadurch wird die Einstellung der Werkzeugeinheit insgesamt erheblich erleichtert und der Bedienkomfort erhöht. Das Risiko von Fehleinstellungen sowie damit einhergehender Schäden an der Werkzeugeinheit wird zugleich weiter minimiert.

Die Werkzeugeinheit weist vorzugsweise einen über die Steuereinheit anwählbaren Betriebsmodus zur Überprüfung des Schließdrucks auf. Dies bietet den Vorteil, dass die Gefahr von Überbelastungen der Werkzeugeinheit und damit einhergehenden Schäden reduziert ist. Die Umformwerkzeuge können insbesondere entweder gezielt bis zum Schließpunkt bewegt und in diesem gehalten werden. Vorzugsweise werden die Umformwerkzeuge jedoch mit einer für eine zuverlässige Messung des Parameters ausreichenden geringen Hubzahl angetrieben, wodurch auch während des Antriebs der Umformwerkzeuge auftretende dynamische Effekte, zumindest teilweise, berücksichtigt werden können.

Der Antrieb kann erfindungsgemäß zur Erzeugung einer Relativdrehbewegung einer Werkzeughalterung und eines die Werkzeughalterung umgreifenden Außenrings vorgesehen sein, wodurch sich eine besonders robuste und im Betrieb gegenüber Störungen wenig anfällige Bauart der Werkzeugeinheit ergibt.

Unter konstruktiven Gesichtspunkten hat es sich als vorteilhaft erwiesen, dass die Messeinrichtung zum Messen der Stromaufnahme des Werkzeugantriebs beim Antrieb der Umformwerkzeuge vorgesehen ist. Der Aufnahmestrom des Werkzeugantriebs ist einerseits mit der (elektrischen) Leistungsaufnahme des Werkzeugantriebs, andererseits mit dem von dem Werkzeugantrieb aufgebrachten Antriebsdrehmoment eng korreliert und erlaubt daher eine einfache sowie zuverlässige Bestimmung dieser Kennzahlen. Mittels dieser Kennzahlen kann der aus dem Antriebsdrehmoment des Werkzeugantriebs abgeleitete Schließdruck der Umformwerkzeuge ohne größeren Aufwand bestimmt werden. Eine solche Messeinrichtung ist weiterhin gegenüber den im Betrieb der Werkzeugeinheit auftretenden Vibrationen weitgehend unempfindlich und bieten aufgrund ihrer freien Verfügbarkeit am Markt, beilspielsweise gegenüber anderen aufwändigeren Einrichtungen zum Bestimmen des Antriebsdrehmoments, einen Kostenvorteil.

Im Falle der indirekten Schließdruckbestimmung über die Leistungsaufnahme des Werkzeugeinheit erfasst die Messeinrichtung vorzugsweise zusätzlich eine an dem Werkzeugantrieb jeweilig anliegende Betriebsspannung, mittels derer die Leistungsaufnahme rechnerisch ermittelbar ist.

Der Schließdruck ist vorzugsweise durch die Steuereinheit anhand einer, vorzugsweise in der Steuereinheit definierten, Kennlinie für den Parameter oder einen mittels des Parameters bestimmten Kennzahl und dem Schließdruck bestimmbar. Die Kennlinie beschreibt den Zusammenhang zwischen dem gemessenen Parameter oder einer mittels des Parameters bestimmten Kennzahl und dem Schließdruck der Umformwerkzeuge und kann dabei in tabellarischer oder auch in Form einer mathematischen Formel in der Steuereinheit hinterlegt sein.

Nach einer Ausführungsform der Erfindung sind die Einstellmittel als eine Mehrzahl von, vorzugsweise zwischen den Umformwerkzeugen und diesen jeweilig zugeordneten Hämmerstößeln geführten, Einstellkeilen ausgebildet, die parallel zur Arbeitsachse angeordnet sind, wobei die Einstellkeile zum Einstellen der Hublage der Umformwerkzeuge in Richtung der Arbeitsachse gegenüber den Umformwerkzeugen längsverschiebbar sind. Dadurch wird eine besonders robuste und gegenüber Störeinflüssen unempfindliche Hublagenverstellung, selbst während des Umformprozesses, ermöglicht.

Die Einstellmittel sind nach der Erfindung vorzugsweise gemeinsam verstellbar und hierzu insbesondere mit einem Stellmittel, beispielsweise einer Synchronwelle, verbunden.

Das Risiko einer zu hohen Schließdruckeinstellung wird dadurch weiter minimiert, dass die Einstellmittel mittels der Steuereinheit in Abhängigkeit von dem Schließdruck steuerbar sind.

Nach einer Weiterbildung der Erfindung sind die Hublagen der Umformwerkzeuge oder eine mit der Hublage korrelierende Einstellposition der Zustellmittel als Referenzwert für die Steuerung der Werkzeugeinheit bei einem nachfolgenden Werkstückumformprozess heranziehbar, denn alle Radialmaße des durch den Werkstückumformprozess zu fertigenden Produkts sind auf den Schließpunkt bezogen definiert. Der jeweilige Referenzwert ist dabei vorteilhafterweise automatisch an eine Maschinensteuerung der Rundknetmaschine überstellbar.

Vorzugsweise ist die Messeinrichtung und/oder die Steuereinrichtung integraler Bestandteil einer Maschinensteuerung einer Rundkneteinheit bzw. ist von dieser umfasst.

Die Werkzeugeinheit kann nach der Erfindung zudem in Abhängigkeit von den an sie gestellten Anforderungen vorzugsweise als Außen-, Innen- oder als Doppelläufer, insbesondere als Gegenläufer, ausgebildet sein.

Nachstehend wird die Erfindung anhand eines in der Zeichnung dargestellten Ausführungsbeispiels näher erläutert. In der Zeichnung zeigen:
- Fig. 1: eine perspektivische Ansicht einer Werkzeugeinheit einer ausschnittsweise dargestellten Rundknetmaschine;
- Fig. 2: eine schematisierte Vorderansicht eines Knetwerks einer der Fig. 1 entsprechenden Werkzeugeinheit mit vier Umformwerkzeugen, die sich in geschlossener Stellung befinden; und
- Fig. 3: eine schematisierte Schnittdarstellung des in der Fig. 2 gezeigten Knetwerks mit einem zwischen den Umformwerkzeugen angeordneten Werkstück.

In der Fig. 1 ist eine insgesamt mit 10 bezeichnete Werkzeugeinheit einer nur ausschnittsweise wiedergegebenen Rundknetmaschine 12 zum Umformen vorzugsweise stangen- bzw. rohrförmiger Werkstücke gezeigt. Die Werkzeugeinheit 10 weist ein Gehäuse 14 mit einer stirnseitig angeordneten Zuführöffnung 16 für die Zuführung der umzuformenden Werkstücke entlang einer mit 18 bezeichneten Arbeitsachse auf. Das Gehäuse 14 umgibt ein in der Fig. 2 näher wiedergegebenes Knetwerk 20, das eine Mehrzahl von Umformwerkzeugen 22 aufweist, die um die Arbeitsachse 18 angeordnet sind. Die Umformwerkzeuge 22 sind zusammen mit Hämmerstößeln 24 in radialen Ausnehmungen 26 einer als Knetwerkskopf ausgebildeten Werkzeughalterung 28 geführt und mittels eines Werkzeugantriebs 30 (Fig. 1) radial zur Arbeitsachse 18 mit einer Hubbewegung antreibbar.

Ein zur Werkzeughalterung 28 konzentrisch angeordneter Außenring 32 umgreift die Werkzeughalterung 28 und bildet so mit der Werkzeughalterung 28 einen Ringraum 34, in dem als Rollen ausgebildete Druckglieder 36 angeordnet sind.

Die Werkzeugeinheit 10 ist bei dem hier gezeigten Ausführungsbeispiel als Außenläufer ausgebildet, d.h, der Außenring 32 ist durch den Werkzeugantrieb 30 (Fig. 1) gegenüber der Werkzeughalterung 28 umlaufend antreibbar. Die Hämmerstößel 24 ragen in eine Umlaufbahn der durch die Verdrehung des Außenrings 32 mitbewegten Druckglieder 36 vor und werden bei radialem Fluchten mit einem jeweiligen Druckglied 36, wie dies in der Fig. 2 gezeigt ist, durch dieses radial nach innen in Richtung auf die Arbeitsachse 18 bewegt und drücken so die Umformwerkzeuge 22 intermittierend radial in Richtung auf die Arbeitsachse 18. Die Umformwerkzeuge 22 üben dadurch auf ein entlang der Arbeitsachse 18 zwischen die Umformwerkzeuge 22 eingeführtes Werkstück einen gegeneinander gerichteten Druckimpuls aus, durch den das Werkstück umgeformt wird. Die Hubzahl der angetriebenen Umformwerkzeuge 22 kann während des Umformprozesses mehrere tausend Hübe pro Minute betragen.

Die Werkzeugeinheit 10 weist zum Einstellen der Hublage der Umformwerkzeuge 22 in radialer Richtung bezogen auf die Arbeitsachse 18 eine Mehrzahl von als Zustellkeilen ausgebildeten Einstellmitteln 38 auf. Mittels der Einstellmittel 38 sind die Hublagen der Umformwerkzeuge 22 derart einstellbar, dass die Umformwerkzeuge 22 in einem geschlossenen Zustand der Umformwerkzeuge 22, wie dieser in der Fig. 2 gezeigt ist, dem eingangs erläuterten Schließpunkt, mit einem von der eingestellten Hublage abhängigen Schließdruck aneinander anliegen.

Wie aus der Fig. 2 hervorgeht, liegen die Umformwerkzeuge im Schließpunkt einander nicht mit ihren werkstückseitigen Arbeitsflächen, sondern mit ihren einander zugewandten Seitenflächen, den sogenannten Dachflächen, an.

Die Einstellmittel 38 sind bei dem hier gezeigten Ausführungsbeispiel parallel zur Arbeitsachse 18 in Richtung der in der stark schematisierten Darstellung in der Fig. 3 mit 39 bezeichneten Richtungspfeile längsverschieblich angeordnet. Die Einstellmittel sind dabei, wie dies insbesondere aus der Fig. 3 hervorgeht, in an sich bekannter Weise jeweils zwischen einem der Umformwerkzeuge 22 und dem dem Umformwerkzeug 22 jeweils zugeordneten Hämmerstößel 24 angeordnet und in axialen Ausnehmungen der Werkzeughalterung 28 geführt (nicht gezeigt). Die Einstellmittel 38 sind darüber hinaus jeweils mit ihrem der Einführöffnung 16 abgewandten Ende an einer in der Zeichnung nicht näher wiedergegebenen Synchronwelle angeordnet und durch diese gemeinsam axial verschiebbar.

Die Werkzeugeinheit 10 weist erfindungsgemäß weiterhin eine Messeinrichtung 40 auf, die zur Bestimmung einer jeweiligen elektrischen Leistungsaufnahme des Werkzeugantriebs 30 einen jeweiligen Aufnahmestrom des Werkzeugantriebs 30 sowie eine an dem Werkzeugantrieb 30 anliegende Betriebsspannung beim Antrieb des Außenrings 32 bzw. der Umformwerkzeuge 22 erfasst.

Die Leistungsaufnahme des Werkzeugantriebs 30 ist zu dem aus einem Antriebsdrehmoment des Werkzeugantriebs abgeleiteten Schließdruck der Umformwerkzeuge 22 proportional, so dass der sich bei den eingestellten Hublagen der Umformwerkzeuge 22 ergebende Schließdruck im Schließpunkt der Umformwerkzeuge 22 durch eine in der Fig. 1 gezeigte Steuereinheit 42 mittels der bestimmten Leistungsaufnahme des Werkzeugantriebs überprüfen bzw. bestimmen lässt.

Die Steuereinheit 42 überprüft den Schließdruck dabei in Bezug auf einen über die Steuereinheit 42 vorgebbaren Schließdrucksollwert anhand einer jeweiligen in der Steuereinheit 42 definierten Kennlinie, aus der der Zusammenhang zwischen der Leistungsaufnahme des Werkzeugantriebs 30 und dem Schließdruck hervorgeht. In der Steuereinheit sind diesbezüglich für verschiedene Umformwerkzeuge 22 bzw. Kombinationen von Hämmerstößeln 24 und Umformwerkzeugen 22 jeweilige Kennlinien hinterlegt.

Die Einstellmittel 38 (Fig. 2) sind hinsichtlich ihrer Verschiebung bzw. ihrer Verschiebeposition mittels der Steuereinheit 42 in Abhängigkeit von der Sollwertvorgabe steuerbar.

Zur Überprüfung des Schließdrucks weist die Werkzeugeinheit 10 zusätzlich einen über die Steuereinheit 42 anwählbaren Betriebsmodus der Werkzeugeinrichtung 10 zur Überprüfung des Schließdrucks auf. In diesem Betriebsmodus sind die Umlaufwerkzeuge 22 mit einer gegenüber den für die Umformprozesse verwendeten Hubzahlen geringeren Hubzahl antreibbar.

Die in Abhängigkeit von der Sollwertvorgabe des Schließdrucks eingestellten Hublagen der Umformwerkzeuge 22, d.h. die mit den eingestellten Hublage korrelierende axiale Position der Synchronwelle, ist durch die Steuereinheit 42 an eine Maschinensteuerung 44 der Rundknetmaschine 12 als Referenzwert für die Steuerung der nachfolgenden Werkstückumformprozesse automatisiert überstellbar, anhand dessen Radialmaße eines zu fertigenden Umformprodukts definiert werden können.

Die Werkzeugeinheit 10 kann im Rahmen der Erfindung in Abhängigkeit von den an sie gestellten Anforderungen auch als Innen- oder als Doppelläufer, insbesondere als Gegenläufer, ausgebildet sein.

Im Folgenden wird die Überprüfung des Schließdrucks der Umformwerkzeuge 22 in Abhängigkeit von der Einstellung der Hublagen der Umformwerkzeuge 22 während der Einrichtung einer Werkzeugeinheit 10 nach den Fig. 1 bis 3 kurz skizziert.

Nach Aufrüsten der Werkzeugeinheit 10 mit für den jeweiligen Umformprozess erforderlichen Umformwerkzeugen 22 wird ein Sollwert des Schließdrucks der Umformwerkzeuge 22 im Schließpunkt der Umformwerkzeuge 22 bzw. eines mit dem Schließdruck korrelierenden Parameters über die Steuereinheit 42 vorgegeben.

In einem zweiten Schritt wird zur Überprüfung des Schließdrucks ein zur Schließdruckkontrolle vorgesehener Betriebsmodus der Werkzeugeinheit 10 über die Steuereinheit 42 an- bzw. ausgewählt, wodurch der Außenring 32 über den Werkzeugantrieb 30 für die Überprüfung des Schließdrucks in eine relative (langsame) Rotationsbewegung versetzt wird, bei der die Bestimmung der Leistungsaufnahme des Werkzeugantriebs, d.h. die Erfassung der Stromaufnahme sowie der anliegenden Betriebsspannung erfolgen kann und mögliche Risiken einer Überbelastung der Werkzeugeinheit 10 minimiert sind. Die Hublage der Umformwerkzeuge 22 ist zu diesem Zeitpunkt noch nicht in Richtung auf die Arbeitsachse 18 zugestellt, d.h. die Umformwerkzeuge 22 befinden sich zu diesem Zeitpunkt noch nicht in einem geschlossenen Zustand.

Die Einstellmittel 38 werden von der Steuereinheit 44 nun über die Synchronwelle (nicht gezeigt) derart gesteuert, dass die Einstellmittel 38 mittels der Synchronwelle kontinuierlich oder auch schrittweise zur Verstellung der Hublage der Umformwerkzeuge 22 in Richtung auf die Arbeitsachse 18 verstellt werden. Vorliegend werden die Einstellmittel 38 hierzu in Richtung auf die Einführöffnung 16 des Gehäuses 14 (Fig. 1) der Werkzeugeinheit 10 verschoben, wobei der Aufnahmestrom und die Betriebsspannung des Werkzeugantriebs 30 beim gleichzeitigen Verdrehen des Außenrings 32 mittels der Messeinrichtung 40 gemessen und aus diesen Parametern die Leistungsaufnahme des Werkzeugantriebs 30 bestimmt wird.

Zur Überprüfung des Schließdrucks der Umformwerkzeuge 22 wird die aus dem Aufnahmestrom und der Betriebsspannung des Werkzeugantriebs 30 bestimmte Leistungsaufnahme des Werkzeugantriebs auf Grundlage der in der Steuereinheit 42 definierten Kennlinie mit dem Schließdrucksollwert verglichen. Bei Erreichen einer mit dem vorgegebenen Schließdrucksollwert korrelierenden Leistungsaufnahme des Werkzeugantriebs 30 wird die Verstellung der Einstellmittel 38 im Schließpunkt der Umformwerkzeuge und damit die Verstellung der Hublagen der Umformwerkzeuge 22 beendet.

Die Einstellposition der Einstellmittel 38 bzw. der Synchronwelle bei den so definierten Hublagen der Umformwerkzeuge werden als Referenzwert für die Steuerung von nachfolgenden Werkstückumformprozessen automatisiert an die Maschinensteuerung 44 der Rundknetmaschine 12 überstellt.

## Patentansprüche

1. Werkzeugeinheit (10) einer Rundknetmaschine (12) zum Umformen vorzugsweise stangen- oder rohrförmiger Werkstücke, mit einer Mehrzahl von um eine Arbeitsachse (18) angeordneten Umformwerk-zeugen (22), die mittels eines Werkzeugantriebs (30) radial zur Arbeitsachse (18) mit einer Hubbewegung antreibbar sind und mit Einstellmitteln (38), mittels derer Hublagen der Umformwerkzeuge (22) derart einstellbar sind, dass die Umformwerkzeuge (22) in einem geschlossenen Zustand der Umformwerkzeuge (22) mit einem von den eingestellten Hublagen abhängigen Schließdruck aneinander anliegen, **dadurch gekennzeichnet, dass** der sich bei den eingestellten Hublagen der Umformwerkzeuge (22) ergebende Schließdruck überprüfbar ist, indem eine Messeinrichtung (40) zum Messen eines Parameters vorgesehen ist, mittels dessen ein Antriebsdrehmoment zum Antrieb der Umformwerkzeuge (22) bestimmbar ist.

2. Werkzeugeinheit nach Anspruch 1, **dadurch gekennzeichnet, dass** eine Steuereinheit (42) zur Schließdruckkontrolle vorgesehen ist, wobei der gemessene Parameter zur Überprüfung des Schließdrucks durch die Steuereinheit (42), insbesondere in Bezug auf eine Sollbereichs- oder Sollwertvorgabe, verarbeitbar ist.

3. Werkzeugeinheit nach einem der Ansprüche 1 oder 2, **dadurch gekennzeichnet, dass** ein über eine Steuereinheit (42) zur Schließdruckkontrolle anwählbarer Betriebsmodus der Werkzeugeinheit (10) zur Überprüfung des Schließdrucks vorgesehen ist.

4. Werkzeugeinheit nach einem der vorhergehenden Ansprüche, **dadurch gekennzeichnet, dass** der Werkzeugantrieb (30) zur Erzeugung einer Relativdrehbewegung einer Werkzeughalterung (28) und eines die Werkzeughalterung (28) umgreifenden Außenrings (32) vorgesehen ist.

5. Werkzeugeinheit nach einem der vorhergehenden Ansprüche, **dadurch gekennzeichnet, dass** die Messeinrichtung (40) als Parameter eine Stromaufnahme des Werkzeugantriebs (30) beim Antrieb der Umformwerkzeuge (22) misst.

6. Werkzeugeinheit nach einem der Ansprüche 2 bis 5, **dadurch gekennzeichnet, dass** der Schließdruck durch die Steuereinheit (42) anhand einer, vorzugsweise in der Steuereinheit (42) definierten Kennlinie für den gemessenen Parameter oder einer aus dem Parameter bestimmten Kennzahl des Werkzeugantriebs und dem Schließdruck bestimmbar ist.

7. Werkzeugeinheit nach einem der vorhergehenden Ansprüche, **dadurch gekennzeichnet, dass** die Einstellmittel (38) als eine Mehrzahl von, vorzugsweise zwischen den Umformwerkzeugen (22) und diesen jeweils zugeordneten Hämmerstößeln (24) geführten, Einstellkeilen ausgebildet sind, die parallel zur Arbeitsachse (18) angeordnet sind, wobei die Einstellkeile zum Einstellen der Hublagen der Umformwerkzeuge (22) in Richtung auf die Arbeitsachse (18) gegenüber den Umformwerkzeugen (22) längsverschiebbar sind.

8. Werkzeugeinheit nach einem der Ansprüche 2 bis 7, **dadurch gekennzeichnet, dass** die Einstellmittel (38) mittels der Steuereinheit (42) in Abhängigkeit von dem Schließdruck steuerbar sind.

9. Werkzeugeinheit nach einem der vorhergehenden Ansprüche, **dadurch gekennzeichnet, dass** die Hublage der Umformwerkzeuge (22) oder eine mit der Hublage korrelierende Verstell-position der Einstellmittel (38) als Referenzwert für die Steuerung von Werkstückumformprozessen heranziehbar ist.

10. Werkzeugeinheit nach einem der vorhergehenden Ansprüche, **dadurch gekennzeichnet, dass** die Werkzeugeinheit (10) als Außen-, Innen-oder als Doppelläufer, insbesondere als Gegenläufer, ausgebildet ist.

11. Verfahren zum Einstellen einer Werkzeugeinheit nach einem der vorhergehenden Ansprüche, bei dem ein sich aus der eingestellten Hublage der Umformwerkzeuge (10) in deren Schließpunkt ergebender Schließdruck mittels einer Meßeinrichtung (40) überprüft wird, indem die Messeinrichtung (40) einen Parameter misst, mittels dessen ein Antriebsdrehmoment zum Antrieb der Umformwerkzeuge (22) bestimmbar ist.

12. Verfahren nach Anspruch 11, **dadurch gekennzeichnet, dass** der Schließdruck während des Antreibens der Umformwerkzeuge und gleichzeitigem Verstellen der Hublagen der Umformwerkzeuge überprüft wird.

## Claims

1. Tool unit of a rotary swaging machine (12) for forming preferably rod-like or tubular workpieces, having a plurality of forming tools which are arranged around an operating axis (18) and which can be driven by means of a tool drive (30) radially with respect to the operating axis (18) with a stroke movement and having adjustment means (38), by means of which stroke positions of the forming tools (22) can be adjusted in such a manner that the forming tools (22) in a closed state of the forming tools (22) are in mutual abutment with a closure pressure which is dependent on the adjusted stroke positions, **characterised in that** the closure pressure produced in the adjusted stroke positions of the forming tools (22) can be verified by a measuring device (40) being provided for measuring a parameter, by means of which a drive torque for driving the forming tools (22) can be determined.

2. Tool unit according to claim 1, **characterised in that** a control unit (42) is provided for controlling the closure pressure, the measured parameter for verifying the closure pressure being able to be processed by the control unit (42), in particular with respect to a desired range or desired value provision.

3. Tool unit according to either claim 1 or claim 2, **characterised in that** an operating mode of the tool unit (10) is provided to verify the closure pressure, which mode can be selected by means of a control unit (42) for controlling the closure pressure.

4. Tool unit according to any one of the preceding claims, **characterised in that** the tool drive (30) is provided in order to produce a relative rotational movement of a tool retention member (28) and an outer ring (32) which surrounds the tool retention member (28).

5. Tool unit according to any one of the preceding claims, **characterised in that** the measuring device (40) measures as a parameter an electrical current consumption of the tool drive (30) when the forming tools (22) are driven.

6. Tool unit according to any one of claims 2 to 5, **characterised in that** the closure pressure can be determined by means of the control unit (42) with reference to a characteristic line preferably defined in the control unit (42) for the measured parameter or a characteristic number of the tool drive and the closure pressure, which characteristic number is determined from the parameter.

7. Tool unit according to any one of the preceding claims, **characterised in that** the adjustment means (38) are constructed as a plurality of adjustment wedges which are preferably guided between the forming tools (22) and hammer tappets (24) associated therewith, and which are arranged parallel with the operating axis (18), the adjustment wedges being able to be longitudinally displaced in the direction towards the operating axis (18) with respect to the forming tools (22) in order to adjust the stroke positions of the forming tools (22).

8. Tool unit according to any one of claims 2 to 7, **characterised in that** the adjustment means (38) can be controlled by means of the control unit (42) depending on the closure pressure.

9. Tool unit according to any one of the preceding claims, **characterised in that** the stroke position of the forming tools (22) or an adjustment position of the adjustment means (38) correlating to the stroke position can be used as a reference value for controlling workpiece forming processes.

10. Tool unit according to any one of the preceding claims, **characterised in that** the tool unit (10) is constructed as an outer, inner or dual rotor, in particular as a counter-rotor.

11. Method for adjusting a tool unit according to any one of the preceding claims, wherein a closure pressure which results from the adjusted stroke position of the forming tools (10) in the closure location thereof is verified by means of a measuring device (40) by the measuring device (40) measuring a parameter by means of which a drive torque for driving the forming tools (22) can be determined.

12. Method according to claim 11, **characterised in that** the closure pressure is verified whilst the forming tools are driven and the stroke positions of the forming tools are simultaneously adjusted.

## Revendications

1. Unité d'outils (10) d'une machine à rétreindre rotative (1) destinée à façonner des pièces de préférence en forme de tiges ou de tubes, avec une pluralité d'outils de façonnage (22) qui sont disposés autour d'un axe de travail (18) et qui, au moyen d'un entraînement d'outils (30), peuvent être animés d'un mouvement de translation radialement à l'axe de travail (18), et avec des moyens de réglage (38) au moyen desquels des positions de translation des outils de façonnage (22) peuvent être réglées de telle sorte que, dans un état fermé des outils de façonnage (22), les outils de façonnage (22) s'appuient les uns contre les autres avec une pression de fermeture dépendant des positions de translation réglées, **caractérisée en ce que** la pression de fermeture obtenue avec les positions de translation réglées des outils de façonnage (22) peut être vérifiée par le fait qu'il est prévu un dispositif de mesure (40) destiné à mesurer un paramètre au moyen duquel un couple d'entraînement pour l'entraînement des outils de façonnage (22) peut être déterminé.

2. Unité d'outils selon la revendication 1, **caractérisée en ce qu'**il est prévu une unité de commande (42) pour le contrôle de la pression de fermeture, sachant que le paramètre mesuré destiné à vérifier la pression de fermeture peut être traité par l'unité de commande (42), en particulier relativement à une prescription de plage de consigne ou de valeur de consigne.

3. Unité d'outils selon la revendication 1 ou 2, **caractérisée en ce qu'**il est prévu un mode de fonctionnement de l'unité d'outils (10) qui est destiné à vérifier la pression de fermeture et qui peut être sélectionné au moyen d'une unité de commande (42) pour le contrôle de la pression de fermeture.

4. Unité d'outils selon l'une des revendications précédentes, **caractérisée en ce que** l'entraînement d'outils (30) est prévu pour produire un mouvement de rotation relative d'un support d'outils (28) et d'une bague extérieure (32) s'engageant autour du support d'outils (28).

5. Unité d'outils selon l'une des revendications précédentes, **caractérisée en ce que** le dispositif de mesure (40) mesure comme paramètre une consommation électrique de l'entraînement d'outils (30) lors de l'entraînement des outils de façonnage (22).

6. Unité d'outils selon l'une des revendications 2 à 5, **caractérisée en ce que** la pression de fermeture peut être déterminée par l'unité de commande (42) à l'aide d'une courbe caractéristique pour le paramètre mesurée, de préférence définie dans l'unité de commande (42), ou d'un indice caractéristique de l'entraînement d'outil déterminé à partir du paramètre, et de la pression de fermeture.

7. Unité d'outils selon l'une des revendications précédentes, **caractérisée en ce que** les moyens de réglage (38) sont réalisées sous la forme d'une pluralité de coins de réglage qui sont de préférence dirigés entre les outils de façonnage (22) et des poussoirs en forme de marteaux (24) respectivement associés à ces outils, et qui sont disposés parallèlement à l'axe de travail (18), sachant que les coins de réglage peuvent, afin de régler les positions de translation des outils de façonnage (22), être déplacés longitudinalement dans la direction de l'axe de travail (18) par rapport aux outils de façonnage (22).

8. Unité d'outils selon l'une des revendications 2 à 7, **caractérisée en ce que** les moyens de réglage (38) peuvent, au moyen de l'unité de commande (42), être commandés en fonction de la pression de fermeture.

9. Unité d'outils selon l'une des revendications précédentes, **caractérisée en ce que** la position de translation des outils de façonnage (22), ou une position de réglage des moyens de réglage (38) corrélée à la position de translation, peut être utilisée comme valeur de référence pour la commande de processus de façonnage de pièces.

10. Unité d'outils selon l'une des revendications précédentes, **caractérisée en ce que** l'unité d'outils (10) est réalisée sous forme de rotor extérieur, de rotor intérieur ou de rotor double, en particulier de rotor à mouvement antagoniste.

11. Procédé de réglage d'une unité d'outils selon l'une des revendications précédentes, selon lequel on vérifie au moyen d'un dispositif de mesure (40) une pression de fermeture découlant de la position réglée des outils de façonnage (22) à leur point de fermeture, par le fait que le dispositif de mesure (40) mesure un paramètre au moyen duquel un couple d'entraînement pour l'entraînement des outils de façonnage (22) peut être déterminé.

12. Procédé selon la revendication 11, **caractérisé en ce que** la pression de fermeture est vérifiée pendant l'entraînement des outils de façonnage et le réglage simultané des positions de translation des outils de façonnage.
